# EUROPÄISCHE PATENTSCHRIFT

(11) **EP 3 228 218 B1**
(45) Veröffentlichungstag und Bekanntmachung des Hinweises auf die Patenterteilung: **13.02.2019**
(21) Anmeldenummer: 16168266.1
(22) Anmeldetag: 04.05.2016
(51) Int. Cl.: A47B 77/02, A47B 77/06, A47B 77/08

(54) **MÖBELELEMENT**
FURNITURE ELEMENT
ÉLEMENT DE MEUBLE

(30) Priorität: 08.04.2016 DE 102016004269
(43) Veröffentlichungstag der Anmeldung: 11.10.2017
(73) Patentinhaber: Bulthaup GmbH & Co. KG, 84155 Bodenkirchen (DE)
(72) Erfinder: Eckert, Marc Oliver, 84155 Bodenkirchen (DE); Rieger, Roger Paul, 84028 Landshut (DE); Spohde, Ulrich, 84155 Bodenkirchen (DE); Bauer, Stefan, 84137 Vilsbiburg (DE)
(74) Vertreter: Herrmann, Uwe

(56) Entgegenhaltungen:
- DE-U1- 29 910 814
- DE-U1-202015 104 337
- US-A1- 2012 204 343

## Beschreibung

Die vorliegende Erfindung umfasst ein Möbelelement, das insbesondere dazu geeignet ist, im Küchenbereich Verwendung zu finden.

Aus dem Stand der Technik bekannte Möbelelemente sind typischerweise starr in ihrem Grundaufbau und zielen auf die Erfüllung einer Primärfunktion ab.

Die US 2012/0204343 A1 zeigt dabei ein Möbelelement aus dem Stand der Technik, das sämtliche Merkmale aus dem Oberbegriff des Anspruchs 1 aufweist.

Es ist das Ziel der vorliegenden Erfindung ein Möbelelement zu schaffen, das hinsichtlich seiner Funktionalität und Wandelbarkeit den aus dem Stand der Technik bekannten Möbelelementen deutlich überlegen ist.

Dies gelingt mit einem Möbelelement, das sämtliche Merkmale des Anspruchs 1 aufweist. Demnach umfasst das Möbelelement unter anderem einen Tragrahmen, der eine in etwa horizontal angeordnete ebene Fläche definiert, eine Winkelplatte zum Aufsetzen auf die ebene Fläche des Tragrahmens, wobei die Winkelplatte eine zu der definierten Fläche entsprechende ebene Grundfläche aufweist und an ihren Längskanten jeweils eine vom Tragrahmen abgewandte Abkantung aufweist, mindestens ein Funktionselement, das in der Winkelplatte angeordnet ist und eine Gleitplatte, die auf den vom Tragrahmen abgewandten Abkantungen der Winkelplatte gleitbar angeordnet ist.

Der Tragrahmen kann dabei ein aus Rahmenelementen zusammengefügter Aufbau sein, der dazu dient, eine Auflagemöglichkeit für die Winkelplatte zu schaffen. Typischerweise umfasst der Tragrahmen hierzu senkrecht zu einer Bodenfläche verlaufende Abschnitte und parallel zur Bodenfläche verlaufende Abschnitte. Zweck des Tragrahmens ist es, eine Unterkonstruktion für die darauf anzuordnende Winkelplatte zu erzeugen. Vorzugsweise befindet sich die durch den Tragrahmen definierte horizontal angeordnete Ebene in einer Höhe von 60 bis 100 cm vom Boden. Dem Fachmann ist dabei klar, dass die durch den Tragrahmen definierte Fläche nicht durchgängig verlaufen muss, sondern es ausreichend ist, wenn diese Fläche durch Rahmenteile des Tragrahmens aufgespannt oder begrenzt wird.

Auf die durch den Tragrahmen definierte Fläche wird eine Winkelplatte angeordnet, deren ebene Grundfläche im Wesentlichen den Abmessungen der durch den Tragrahmen definierten horizontalen ebenen Fläche entspricht. Die Winkelplatte umfasst an ihren Längskanten aus der Grundfläche heraus geneigte Elemente, die durchgängig in Längsrichtung der Winkelplatte vorgesehen sind. Diese sogenannten Abkantungen sind dabei so geneigt, dass sie sich vom Tragrahmen abwenden.

Darüber hinaus ist in der durch Grundfläche und Abkantung definierten Winkelplatte ein Funktionselement angeordnet.

Die beiden Abkantungen der jeweiligen Längskante der Winkelplatte dienen zudem als Gleitschienen einer auf den Abkantungen gleitbar anbringbaren Gleitplatte. Diese Gleitplatte ist also entlang der Längsrichtung des Möbelelements bzw. der Winkelplatte verschiebbar angeordnet. Die Gleitplatte kann also je nach Bedarf einen unterhalb der Gleitplatte angeordneten Raum überdecken oder freigeben.

Dadurch ist es möglich, ein Möbelelement zu schaffen, dessen Funktionalität besonders variabel ist. Die auf den Abkantungen gleitbar angeordnete Gleitplatte ermöglicht das wahlweise Freigeben bzw. das wahlweise Überdecken eines darunter angeordneten Raumes, womit das Möbelelement verschiedene Funktionalitäten bedienen kann.

Nach einer optionalen Modifikation der Erfindung ist das mindestens eine Funktionselement an einem Längsende der Winkelplatte angeordnet und schließt dabei vorzugsweise bündig mit dem Längsende der Winkelplatte ab.

Dabei kann auch vorgesehen sein, dass das erfindungsgemäße Möbelelement zwei Funktionselemente umfasst, die jeweils an einem der beiden Längsenden der Winkelplatte angeordnet sind, um einen durch die Winkelplatte und die Funktionselemente begrenzten wannenförmigen Raum zu schaffen.

Dabei stellen die Abkantungen der Winkelplatte sowie die beiden Funktionselemente die entsprechenden Begrenzungen des wannenförmigen Raums dar. Es ist möglich, den wannenförmigen Raum durch entsprechendes Positionieren einer Gleitplatte oder mehrerer Gleitplatten vollständig abzudecken, um beispielsweise in dem wannenförmigen Raum eingebrachte Gegenstände zu schützen. Durch das Vorsehen des wannenförmigen Raums wird also ein abdeckbarer Platz geschaffen, der zur Aufbewahrung von unterschiedlichsten Gegenständen genutzt werden kann. Bei Bedarf kann über das Wegschieben der entsprechenden Gleitplatte auf die in diesem Raum angeordneten Gegenstände zugegriffen werden. Der Nutzer des Möbelelements hat demnach die Wahl, ob er den Blick auf den wannenförmigen Raum und die darin eventuell angeordneten Gegenstände freigeben möchte, oder ob diese durch geschicktes Anordnen der Gleitplatte bzw. der mehreren Gleitplatten nicht sichtbar sein sollen.

Nach einer weiteren Modifikation der Erfindung ist die Abkantung eine zur Grundfläche der ebenen Winkelplatte geneigte Fläche, die vorzugsweise senkrecht zur Grundfläche der Winkelplatte orientiert ist. Die Abkantung, die sich aus der ebenen Grundfläche der Winkelplatte erhebt, kann einen Winkel mit der ebenen Grundfläche der Winkelplatte einschließen, der zwischen 0 und 180° liegt. Vorzugsweise liegt der Winkel im Bereich von 60 bis 90°, besonders bevorzugt bei 90°.

Nach einer weiteren optionalen Modifikation der Erfindung ist die Gleitplatte teilweise oder vollständig über das mindestens eine Funktionselement schiebbar. Dadurch kann ein nicht genutztes Funktionselement je nach Wunsch des Bedieners mit der Gleitplatte verdeckt werden. Vorzugsweise ist dabei die Höhe der Abkantung der Winkelplatte in Bezug auf die Grundfläche der Winkelplatte größer als die Höhe des mindestens einen Funktionselements, das sich auf der Winkelplatte befindet.

Nach einer bevorzugten Ausführungsform der Erfindung ist dabei das mindestens eine Funktionselement mit der Winkelplatte lösbar verbunden. In der Regel ist vorgesehen, dass das mindestens eine Funktionselement an der Winkelplatte befestigt ist. Dennoch ist es von Vorteil, wenn dieses - beispielsweise im Falle eines Defekts eines Funktionselements - von der Winkelplatte gelöst werden kann, um es auszutauschen oder zu reparieren.

Das Funktionselement kann dabei ein Kochfeld, vorzugsweise ein Induktionskochfeld oder ein Cerankochfeld darstellen, und/oder ein Spülenelement sein, das über eine Wasserzufuhr, eine Wasserarmatur, ein Spülbecken und einen Wasserauslass verfügt. Durch die Möglichkeit, eine Gleitplatte teilweise oder vollständig über das Funktionselement schieben zu können, kann ein Nutzer des Möbelelements je nach Bedarf ein Kochfeld bzw. ein Spülenelement durch Verschieben der Gleitplatte freigeben und die Funktionalität des Funktionselements in Anspruch nehmen oder dieses verdecken.

Gemäß einer Fortbildung der Erfindung ist an der zur Winkelplatte abwandten Seite der ebenen Fläche des Tragrahmens ein Möbelkorpus angeordnet, der sich vorzugsweise bündig an den Tragrahmen anschließt. Dadurch kann zusätzlicher Stauraum geschaffen werden, der sich unterhalb der Winkelplatte befindet.

Nach der Erfindung ist an beiden Längskanten des Tragrahmens jeweils ein separater Möbelkorpus angeordnet, deren Anordnungspositionen sich in Längsrichtung des Tragrahmens überschneiden und zwischen denen ein Spalt vorgesehen ist, der zum Führen von Anschlussmitteln des mindestens einen Funktionselements nutzbar ist. Durch das Anbringen von mindestens zwei Möbelkorpen, von denen einer jeweils an einer der beiden Längskanten des Tragrahmens angeordnet ist, kann ein zwischen diesen Korpen geschaffener Spalt erzeugt werden, durch den die Anschlussmittel für das mindestens eine Funktionselement verlaufen. Dieser Spalt kann als Versorgungsschacht bezeichnet werden. Vorteilhaft hieran ist, dass die optischen Beeinträchtigungen der Anschlussmittel durch die Anordnung der beiden Möbelkorpen verdeckt wird.

Vorzugsweise ist der Möbelkorpus hängend an dem Tragrahmen befestigt und/oder verfügt über eine Ausziehfunktion.

Nach einer weiteren Fortbildung der Erfindung weist der Tragrahmen an seinen beiden Längsenden jeweils ein rechteckförmiges Rahmengestell auf, wobei die beiden Gestelle miteinander über geradlinige Rahmenelemente verbunden sind. Vorzugsweise verlaufen die geradlinigen Rahmenelemente parallel zur Längsrichtung des Tragrahmens und die jeweiligen Rahmengestelle sind senkrecht zur Längsrichtung angeordnet.

Es kann vorgesehen sein, dass an dem jeweiligen Rahmengestell mindestens ein Standfuß angeordnet ist, der an einer zu den geradlinigen Rahmenelementen entfernten Seite des Rahmengestells angeordnet ist.

Vorzugsweise definieren die geradlinigen Rahmenelemente zusammen mit einem Teil eines jeweiligen Rahmengestells die in etwa horizontal angeordnete ebene Fläche des Tragrahmens.

Nach einer optionalen Modifikation der Erfindung umfasst die Gleitplatte ein Edelstahlmaterial oder ein Holz oder besteht aus einem Edelstahlmaterial oder einem Holz.

Weitere Details, Vorteile und Merkmale der Erfindung werden anhand der nachfolgend diskutierten Zeichnungen deutlich. Es zeigen:
- Fig. 1:: das erfindungsgemäße Möbelelement in einer Perspektivansicht,
- Fig. 2:: eine Variante des erfindungsgemäßen Möbelelements in einer Perspektivansicht, und
- Fig. 3:: das erfindungsgemäße Möbelelement in einer Explosionsdarstellung.

Fig. 1 zeigt das erfindungsgemäße Möbelelement in einer perspektivischen Darstellung. Auf den Tragrahmen 1 ist eine Winkelplatte 2 angeordnet, deren Grundfläche 21 im Wesentlichen mit einer durch den Tragrahmen 1 definierten horizontalen Fläche übereinstimmt. Senkrecht zu dieser Grundfläche 21 besitzt die Winkelplatte 2 sogenannte Abkantungen 22, die sich an den Längskanten der Grundfläche 21 befinden. In seinem Querschnitt weist die Winkelplatte also eine U-Form auf. Ferner dazu ist ein Funktionselement 3 in die Winkelplatte eingesetzt, wobei das Funktionselement vorzugsweise in einem eingesetzten Zustand sowohl die eine Abkantung 22 als auch die andere Abkantung 22 kontaktiert. Durch das Vorsehen von zwei Funktionselementen 3 an den beiden Längsenden der Winkelplatte 2 wird ein wannenförmiger Raum geschaffen, dessen Begrenzungen durch die Funktionselemente 3 und die beiden aus der Grundfläche herausstehenden Abkantungen 22 sind. Dieser Raum lässt sich durch die auf die Abkantungen 22 gleitbar gelagerte Gleitplatte 4 teilweise oder vollständig verdecken.

Ferner erkennt man, dass die Gleitplatte 4 auch teilweise oder vollständig über die beiden Funktionselemente 3 schiebbar ist. Der Nutzer kann also wählen, ob er den wannenförmigen Raum einer Betrachtung freigeben möchte oder die Funktionselemente verdeckt werden sollen. Das erfindungsgemäße Möbelelement erweckt einen besonders ansprechenden optischen Eindruck beim Betrachter, obwohl es Funktionalitäten aufweist, die über ein gewöhnliches Möbelelement hinausgehen.

Fig. 2 zeigt eine Variation der in Fig. 1 dargestellten Konfiguration des Möbelelements und besitzt an der Unterseite des Tragrahmens 1 Möbelkorpen 5 und an den Stirnflächen Abdeckplatten 7. Der Grundaufbau des Möbelelements ist dabei mit den aus der Fig. 1 identisch. Man sieht erneut den Tragrahmen 1, die darauf angeordnete Winkelplatte 2 mit Grundfläche 21 und Abkantungen 22 sowie die darin angeordneten Funktionselemente 3, die ein Kochfeld 31 und ein Spülenelement 32 sind. Das Spülenelement 32 verfügt dabei über eine Wasserzufuhr, eine Wasserarmatur, ein Spülbecken und einen Wasserauslass. Das Kochfeld 31 besitzt eine Kochstelle zum Abgeben von Wärme bzw. von Energie zum Erwärmen eines Kochutensils, wodurch die grundlegenden Funktionen eines Küchenblocks bereitgestellt sind. Durch die Verschieblichkeit der Gleitplatten 4 kann je nach Bedarf die Anordnung der Gleitplatten nahe des Kochfelds 31 oder in der Nähe des Spülenelements 32 vorgenommen werden. Darüber hinaus kann nachdem das Spülenelement 32 nicht mehr benötigt wird, eine entsprechende Gleitplatte 4 über das Spülbecken des Spülenelements 32 geschoben werden, um beispielsweise darin abgestelltes Geschirr zu überdecken.

Fig. 3 zeigt das erfindungsgemäße Möbelelement aus Fig. 2 in einer Explosionsdarstellung. Der Tragrahmen 1 weist an seinen Längsenden rechteckförmige Rahmengestelle 11 auf, die an der zum Boden zugewandten Seite Fußelemente 6 umfassen. Darüber hinaus sind die beiden an den Längsenden des Tragrahmens 1 angeordneten Rahmengestelle 11 über geradlinige Rahmenelemente 12 miteinander verbunden. Diese geradlinigen Rahmenelemente 12 und Teile der Rahmengestelle 11 definieren die in etwa horizontal angeordnete ebene Fläche, auf die die Winkelplatte 2 aufgebracht wird. Die Winkelplatte 2 besitzt eine zu der ebenen Fläche des Tragrahmens 1 in ihren Abmessungen entsprechende Grundfläche 21, an deren Längskanten Abkantungen in eine zum Tragrahmen 1 abgewandte Richtung verlaufen. In die Winkelplatte 2 wird ein Funktionselement 31, 32 eingesetzt, das durch die auf die Abkantungen 22 gleitbar angeordnete Gleitplatte teilweise oder vollständig verdeckt werden kann.

Darüber hinaus wird an der von der Winkelplatte 2 abgewandten Seite des Tragrahmens 1 ein Möbelkorpus 5 vorgesehen, der in etwa bündig mit der Längskante der Grundfläche 21 der Winkelplatte 2 verläuft. Zwischen mehreren dieser Möbelkorpen 5 ist ein Spalt vorgesehen, der dazu genutzt wird, Anschlussmittel zu den Funktionselementen 31, 32 zu führen. Dies verhindert etwaige optische Beeinträchtigungen, die normalerweise durch die Anschlussmittel der Funktionselemente 31, 32 hervorgerufen werden.

Die Erfindung schafft somit ein Möbelelement, das in seiner Funktionalität herkömmlichen Möbeln überlegen ist.

## Patentansprüche

1. Möbelelement, umfassend:
einen Tragrahmen (1), der eine in etwa horizontal angeordnete ebene Fläche definiert,
eine Winkelplatte (2) zum Aufsetzen auf die ebene Fläche des Tragrahmens (1), wobei die Winkelplatte (2) eine zu der definierten Fläche entsprechende ebene Grundfläche (21) aufweist und an ihren Längskanten jeweils eine vom Tragrahmen (1) abgewandte Abkantung (22) aufweist,
mindestens ein Funktionselement (3), das in der Winkelplatte (2) angeordnet ist,
eine Gleitplatte (4), die auf den vom Tragrahmen (1) abgewandten Abkantungen (22) der Winkelplatte (2) gleitbar angeordnet ist, und
an der zur Winkelplatte (2) abgewandten Seite der ebenen Fläche des Tragrahmens (1) ein Möbelkorpus (5) angeordnet ist,
**dadurch gekennzeichnet, dass**
an beiden Längskanten des Tragrahmens (1) jeweils ein separater Möbelkorpus (5) angeordnet ist, deren Anordnungspositionen sich in Längsrichtung des Tragrahmens (1) überschneiden und zwischen denen ein Spalt vorgesehen ist, der zum Führen für Anschlussmittel des mindestens einen Funktionselements (3) nutzbar ist.

2. Möbelelement nach Anspruch 1, wobei das mindestens eine Funktionselement an einem Längsende der Winkelplatte angeordnet ist und vorzugsweise bündig mit dem Längsende der Winkelplatte abschließt.

3. Möbelelement nach einem der vorhergehenden Ansprüche, umfassend zwei Funktionselemente, die jeweils an einem der beiden Längsenden der Winkelplatte angeordnet sind, um einen durch die Winkelplatte und die Funktionselemente begrenzten wannenförmigen Raum zu schaffen.

4. Möbelelement nach einem der vorhergehenden Ansprüche, wobei die Abkantung eine zur Grundfläche der ebenen Winkelplatte geneigte Fläche ist, vorzugsweise eine senkrecht zur Grundfläche der Winkelplatte orientierte Fläche.

5. Möbelelement nach einem der vorhergehenden Ansprüche, wobei die Gleitplatte teilweise oder vollständig über das mindestens eine Funktionselement schiebbar ist.

6. Möbelelement nach einem der vorhergehenden Ansprüche, wobei die Höhe der Abkantung der Winkelplatte in Bezug auf die Grundfläche der Winkelplatte größer ist als die Höhe des mindestens einen Funktionselements.

7. Möbelelement nach einem der vorhergehenden Ansprüche, wobei das mindestens eine Funktionselement mit der Winkelplatte lösbar verbunden ist.

8. Möbelelement nach einem der vorhergehenden Ansprüche, wobei das mindestens eine Funktionselement ein Kochfeld, vorzugsweise ein Induktionskochfeld oder ein Ceran-Kochfeld ist, und/oder ein Spülenelement ist, das über eine Wasserzufuhr, eine Wasserarmatur, ein Spülbecken und einen Wasserauslass verfügt.

9. Möbelelement nach einem der vorhergehenden Ansprüche, wobei sich der Möbelkorpus bündig an die ebene Fläche des Tragrahmens anschliesst.

10. Möbelelement nach einem der vorhergehenden Ansprüche, wobei der Möbelkorpus hängend an dem Tragrahmen befestigt ist und vorzugsweise über eine Ausziehfunktion verfügt.

11. Möbelelement nach einem der vorhergehenden Ansprüche, wobei der Tragrahmen an seinen beiden Längsenden jeweils ein rechteckförmiges Rahmengestell aufweist, die miteinander über geradlinige Rahmenelemente verbunden sind, wobei vorzugsweise die geradlinigen Rahmenelemente parallel zur Längsrichtung des Tragrahmens verlaufen und die jeweiligen Rahmengestelle zur Längsrichtung senkrecht angeordnet sind.

12. Möbelelement nach Anspruch 11, wobei an dem jeweiligen Rahmengestell mindestens ein Standfuß angeordnet ist, der an einer zu den geradlinigen Rahmenelementen entfernten Seite des Rahmengestells angeordnet ist.

13. Möbelelement nach einem der Ansprüche 11 oder 12, wobei die geradlinigen Rahmenelemente zusammen mit einem Teil eines jeweiligen Rahmengestells die in etwa horizontal angeordnete ebene Fläche des Tragrahmens definieren.

14. Möbelelement nach einem der vorhergehenden Ansprüche, wobei die Gleitplatte ein Edelstahlmaterial oder ein Holz umfasst oder aus einem Edelstahlmaterial oder einem Holz besteht.

## Claims

1. A furniture element, comprising:
a supporting frame (1) which defines an approximately horizontally arranged flat face,
an angled plate (2) for placing on the flat face of the supporting frame (1), wherein the angled plate (2) has a flat base surface (21) corresponding to the defined face and has on its longitudinal edges in each case a bent edge (22) which faces away from the supporting frame (1),
at least one functional element (3) which is arranged in the angled plate (2),
a sliding plate (4) which is arranged in slidable manner on the bent edges (22) of the angled plate (2) which face away from the supporting frame (1), and
a furniture carcass (5) is arranged on that side of the flat face of the supporting frame (1) which faces away from the angled plate (2),
**characterised in that**
a separate furniture carcass (5) is arranged on both longitudinal edges of the supporting frame (1) in each case, the arrangement positions of which intersect in the longitudinal direction of the supporting frame (1) and between which a gap is provided which can be used for guidance for connection means of the at least one functional element (3).

2. A furniture element according to Claim 1, wherein the at least one functional element is arranged on a longitudinal end of the angled plate and preferably terminates flush with the longitudinal end of the angled plate.

3. A furniture element according to one of the preceding claims, comprising two functional elements, which are arranged in each case at one of the two longitudinal ends of the angled plate, in order to provide a trough-shaped space which is delimited by the angled plate and the functional elements.

4. A furniture element according to one of the preceding claims, wherein the bent edge is a face inclined relative to the base surface of the flat angled plate, preferably a face oriented perpendicularly to the base surface of the angled plate.

5. A furniture element according to one of the preceding claims, wherein the sliding plate can be pushed partially or completely over the at least one functional element.

6. A furniture element according to one of the preceding claims, wherein the height of the bent edge of the angled plate relative to the base surface of the angled plate is greater than the height of the at least one functional element.

7. A furniture element according to one of the preceding claims, wherein the at least one functional element is connected detachably to the angled plate.

8. A furniture element according to one of the preceding claims, wherein the at least one functional element is a hob, preferably an induction hob or a ceran hob, and/or is a sink element which has a water supply, plumbing fittings, a sink and a water outlet.

9. A furniture element according to one of the preceding claims, wherein the furniture carcass adjoins flush with the flat face of the supporting frame.

10. A furniture element according to one of the preceding claims, wherein the furniture carcass is fastened suspended from the supporting frame and preferably has a pull-out function.

11. A furniture element according to one of the preceding claims, wherein the supporting frame has at both its longitudinal ends in each case a rectangular frame structure, these frame structures being connected together by means of rectilinear frame elements, wherein preferably the rectilinear frame elements run parallel to the longitudinal direction of the supporting frame and the respective frame structures are arranged perpendicularly to the longitudinal direction.

12. A furniture element according to Claim 11, wherein at least one standing foot is arranged on the respective frame structure, which foot is arranged on a side of the frame structure which is remote from the rectilinear frame elements.

13. A furniture element according to one of Claims 11 or 12, wherein the rectilinear frame elements together with a part of a respective frame structure define the approximately horizontally arranged flat face of the supporting frame.

14. A furniture element according to one of the preceding claims, wherein the sliding plate comprises a stainless steel material or a wood or consists of a stainless steel material or a wood.

## Revendications

1. Élément de mobilier, comprenant :
un châssis de support (1) qui définit une surface plane disposée à peu près horizontalement,
un plateau angulaire (2) pour placement sur la surface plane du châssis de support (1), le panneau angulaire (2) comportant une surface de base (21) plane qui correspond à la surface définie ainsi qu'un chanfrein (22) opposé au châssis de support (1) sur ses bords longitudinaux,
au moins un élément fonctionnel (3) qui est agencé dans le panneau angulaire (2),
un panneau coulissant (4) qui est disposé de manière à coulisser sur les chanfreins (22) du panneau angulaire (2) opposés au châssis de support (1), et
un corps de meuble (5) est disposé sur le côté opposé au panneau angulaire (2) de la surface plane du châssis de support (1)
**caractérisé en ce que**
un corps de meuble (5) est respectivement disposé sur les deux bords longitudinaux du châssis de support (1), dont les positions d'assemblage desdits bords se chevauchent dans le sens longitudinal du châssis de support (1) et une fente est prévue entre lesdites positions qui peut être utilisée pour guider des moyens de raccordement de l'au moins un élément fonctionnel (3).

2. Élément de mobilier selon la revendication 1, au moins un élément fonctionnel étant disposé sur une extrémité longitudinale du panneau angulaire et de préférence aligné à fleur avec l'extrémité longitudinale du panneau angulaire.

3. Élément de mobilier selon l'une quelconque des revendications précédentes, comprenant deux éléments fonctionnels qui sont disposés respectivement sur l'une des deux extrémités longitudinales du panneau angulaire afin de créer un espace en forme de cuvette délimité par le panneau angulaire et les éléments fonctionnels.

4. Élément de mobilier selon l'une quelconque des revendications précédentes, le chanfrein est une surface inclinée par rapport à la surface de base du panneau angulaire plan, de préférence une surface orientée perpendiculairement à la surface de base du panneau angulaire.

5. Élément de mobilier selon l'une quelconque des revendications précédentes, **caractérisé en ce que** le panneau coulissant peut coulisser, en partie ou en totalité, sur au moins un élément fonctionnel.

6. Élément de mobilier selon l'une quelconque des revendications précédentes, la hauteur du chanfrein du panneau angulaire, par rapport à la surface de base du panneau angulaire, étant supérieure à la hauteur de l'au moins un élément fonctionnel.

7. Élément de mobilier selon l'une quelconque des revendications précédentes, l'au moins un élément fonctionnel étant relié de manière amovible au panneau angulaire.

8. Élément de mobilier selon l'une quelconque des revendications précédentes, l'au moins un élément fonctionnel est une plaque de cuisson, de préférence une plaque de cuisson à induction ou une plaque vitrocéramique et/ou un élément d'évier, qui est équipé d'une arrivée d'eau, d'une robinetterie, d'un bac d'évier et d'une sortie d'eau.

9. Élément de mobilier selon l'une quelconque des revendications précédentes, le corps de meuble étant afflue avec la surface plane du châssis de support.

10. Élément de mobilier selon l'une quelconque des revendications précédentes, le corps de meuble étant fixé en suspension sur le châssis de support et de préférence étant doté d'une fonction d'extraction.

11. Élément de mobilier selon l'une quelconque des revendications précédentes, dans lequel le châssis de support comporte sur chacune de ses deux extrémités longitudinales un bâti de cadre rectangulaire, qui sont reliés l'un à l'autre au moyen d'éléments de cadre rectilignes, de préférence les éléments de cadre rectilignes s'étirant parallèlement au sens longitudinal du châssis de support et que les bâtis de cadre respectifs étant disposés perpendiculairement au sens longitudinal.

12. Élément de mobilier selon la revendication 11, au moins un pied étant disposé sur le bâti de cadre respectif et étant agencé sur l'un des côtés du bâti de cadre distant des éléments de cadre rectilignes.

13. Élément de mobilier selon la revendication 11 ou 12, dans lequel les éléments de cadre rectilignes définissent, avec une partie d'un élément de bâti respectif, la surface plane disposée à peu près horizontalement du châssis de support.

14. Élément de mobilier selon l'une quelconque des revendications précédentes, dans lequel le panneau coulissant comprend un matériau en acier inoxydable ou un bois ou consiste en un matériau en acier inoxydable ou d'un bois.
